# EUROPÄISCHE PATENTSCHRIFT

(11) **EP 0 736 478 B1**
(45) Veröffentlichungstag und Bekanntmachung des Hinweises auf die Patenterteilung: **16.09.1998**
(21) Anmeldenummer: 96105292.5
(22) Anmeldetag: 02.04.1996
(51) Int. Cl.: B66B 23/22

(54) **Lagerung einer Balustradenscheibe für Fahrtreppe oder Fahrsteig**
Balustrade glass fitting for escalator or moving walkway
Support de vitre de balustrade pour escalier roulant ou trottoir roulant

(30) Priorität: 04.04.1995 DE 19512517
(43) Veröffentlichungstag der Anmeldung: 09.10.1996
(73) Patentinhaber: THYSSEN AUFZÜGE GMBH, 73765 Neuhausen a.d.F. (DE)
(72) Erfinder: Henning, Gunter, 22113 Oststeinbek (DE)
(74) Vertreter: Baronetzky, Klaus, Dipl.-Ing.

(56) Entgegenhaltungen:
- EP-A- 0 622 326
- GB-A- 2 143 194

## Beschreibung

Die Erfindung betrifft eine Fahrtreppe oder einen Fahrsteig, gemäß dem Oberbegriff von Anspruch 1.

Eine derartige Fahrtreppe ist aus der US-PS 5,156,251 bekannt. Bei Balustradenscheiben, zu denen Balustradenglasscheiben, aber auch etwaige weitere durchsichtige oder nicht-durchsichtige Scheiben aus anderen Materialien als Glas zählen, ist es erforderlich, das untere Ende der Balustradenscheibe über die gesamte Länge des Fahrsteigs oder der Fahrtreppe möglichst gleichförmig stabil zu lagern. Hierzu ist es bekannt, einen Kanal aus Strangpreßprofil bereitzustellen, der die Balustradenscheibe oder Balustradenglasscheibe einklemmen oder einspannen oder in anderer Weise befestigen soll. Dies kann mittels Schraubbolzenanordnungen, mit Hilfe von Klebstoffen oder mit anderen Arten von Klemmvorrichtungen geschehen. Nachdem die Balustradenscheibe und die Fahrtreppe oder der Fahrsteig vergleichsweise lang sind, ist es bekannt, eine Mehrzahl von entsprechenden Befestigungselementen über die Länge der Balustrade zu verteilen.

Eine entsprechende Vielzahl von Klemmpratzen bedingt jedoch zugleich auch eine entsprechende Anzahl voneinander beabstandeter Krafteinleitungspunkte, die nicht nur ungewisse Belastungszustände in der Balustradenscheibe erzeugen, sondern - da es sich regelmäßig um Schweißkonstruktionen handelt - zu horizontalem und/oder vertikalem Versatz der Lagervorrichtung für die Balustradenscheibe führen können.

Aus Sicherheitsgründen muß jedoch die Balustradenscheibe fest eingespannt sein, da sie über ihr unteres Ende, das beispielsweise über eine Höhe von etwa 4 cm abgestützt ist, sicher und stabil den Handlauf tragen muß, so daß der Stützbereich der Balustradenscheibe erheblichen Kräften unterworfen ist. Um die Spannungen dennoch im Rahmen zu halten, ist es bekannt geworden, die Balustradenscheibe in relativ kurzen Abschnitten zu teilen. Kurz aufeinanderfolgende Teilungsfugen wirken jedoch dem harmonischen und ästhetisch ansprechenden Gesamteindruck von Rolltreppen mit Balustradenscheiben aus Glas entgegen. Zudem torpediert ein etwaiger Versatz in den Teilungsfugen den Eindruck einer qualitativ hochwertigen Treppe.

Aus der US-PS 5,156,251 ist es nun bekannt geworden, den Versatz über sich vertikal und horizontal erstreckende Langlöcher zu kompensieren, die mit einer Schrauben/Mutter-Verbindung je miteinander verbunden werden sollen. Eine derartige Lösung bedingt jedoch eine Vielzahl von Einstellmaßnahmen und erlaubt keine gleichmäßige Spannungseinleitung. Der Grund hierfür liegt darin, daß, wenn die Schraubbolzenverbindung an einer Stelle gelöst wird, um die dort bestehenden Spannungen auszugleichen, gleich die Spannungen an den benachbarten Lagerstellen erheblich zunehmen. Zwar lassen sich die Spannungen insgesamt durch ein wiederholtes Lösen und Festziehen der Schraubverbindungen in einer entsprechend sinnvoll ausgewählten Reihenfolge über den Verlauf der Fahrtreppe oder des Fahrsteigs immerhin vermindern. Dies bedingt jedoch einen enormen Montageaufwand, so daß die Gefahr besteht, daß die Monteure Spannungen in der Balustradenlagerung belassen.

Nachteilig bei dieser Konstruktion ist ferner, daß das gesamte Gewicht der Erschütterungen unterworfenen Balustradenglasscheibe allein über die mittels der Schraubbolzenverbindung erzeugten Reibungskräfte zwischen den Langlöchern abgefangen werden muß. Dementsprechend müssen sehr hohe Haltekräfte von den Schraubbolzen aufgebracht werden, mit den entsprechenden Nachteilen hinsichtlich der Materialermüdung, Mikrokorrosion usw..

Demgegenüber liegt der Erfindung die Aufgabe zugrunde, eine Fahrtreppe oder einen Fahrsteig gemäß dem Oberbegriff von Anspruch 1 zu schaffen, der auch für lange einstückige Balustradenscheiben geeignet ist, obwohl der Montageaufwand reduziert ist, die Herstellung vergleichsweise preisgünstig ist und sogar eine Anpaßbarkeit an unterschiedliche Balustradenscheibenstärken gegeben ist.

Diese Aufgabe wird erfindungsgemäß durch Anspruch 1 gelöst. Vorteilhafte Weiterbildungen ergeben sich aus den Unteransprüchen.

Durch die erfindungsgemäße Kombination von Fixierelementen mit einer Anpaßeinrichtung ergibt sich der besonderer Vorteil, daß ein Ausgleich etwaiger Versetzungen und Verkantungen möglich ist. Durch die Schweißarbeiten zwischen den horizontalen und vertikalen Trägern ergeben sich regelmäßig geringe Winkelabweichungen. Da die Lagervorrichtungen für die Balustradenglasscheibe jedoch auf eine Schenkelverlängerung der horizontalen Träger montiert sind, wirken sich Abweichungen an der Lagerstelle der Balustradenglasscheibe viel stärker aus als an dem Träger selbst. Mit der erfindungsgemäßen Lösung ist es auf einfache Weise möglich, diese Spannungen auf Null zu reduzieren, ohne daß hiermit ein besonderer Montageaufwand verbunden wäre. Die erfindungsgemäße Trennung von Fixierelementen von einer Justier- oder Anpaßeinrichtung ermöglicht es, zunächst die Balustradenscheibe, die bevorzugt als Balustradenglasscheibe ausgebildet ist, einzusetzen und über ihre ganze Länge auszurichten und dann mittels der Fixierelemente zu arretieren. Durch das Vorausrichten ist eine versatzspannungsfreie Lagerung möglich.

Die erfindungsgemäße Verwendung von Einsatzprofilen, die kostengünstig als Strangpreßprofile auch über erhebliche Längen, wie z.B. 6 m hergestellt werden können, bietet eine kostengünstige Montagemöglichkeit, und erlaubt praktisch eine Art automatische Anpassung der Lagervorrichtung an die Balustradenglasscheibe. Das betreffende Einsatzprofil der Anpaßeinrichtung vermag sich an die Balustradenscheibe anzuschmiegen und somit bei der Fixierung die genau zutreffende Position einzunehmen. Praktisch ist sichergestellt, daß nicht die Balustradenscheibe sich etwaigen Versatzverläufen über die Länge des Fahrsteigs oder der Fahrtreppe anpassen muß, sondern daß die Balustradenscheibe selbst die Anpassung der Lagervorrichtung an ihre Bedürfnisse bestimmt.

Besonders günstig ist es, daß mit der erfindungsgemäßen Lagervorrichtung eine einseitige Einklemmung der Balustradenscheibe an ihrem unteren Ende vermieden wird. Während die bisherigen Lösungen - sei mittels Klemmpratzen, sei es mittels der aus der US-PS 5,156,251 bekannten Lösung mit Keilklammern - keinen Ausgleich zwischen dem oberen und dem unteren Ende der Lagerung der Balustradenscheibe in dem hierfür vorgesehenen U-förmigen Kanal erlaubten, sondern vielmehr je nach Geschick des Monteurs eine mehr oder weniger günstige oder ungünstige Belastungssituation für die Balustradenscheibe erzeugt wurde, erlaubt die erfindungsgemäße Anpaßeinrichtung eine automatische Vergleichmäßigung der Krafteinleitung, so daß die Balustradenscheibe in dem U-förmigen Kanal der Lagervorrichtung an ihrem oberen und unteren Ende optimal gleichmäßig eingespannt ist. Besonders vorteilhaft ist in diesem Zusammenhang die Verwendung eines Schwenkelementes, das gleiche Abstände von seiner Schwenkachse nach oben und unten innerhalb der Lagerstelle der Balustradenscheibe aufweist, so daß die eingeleiteten Kräfte nach dem Prinzip eines zweiarmigen Hebels austariert werden.

Die Justiereinrichtung kann gemäß einer vorteilhaften Ausgestaltung zweistückig ausgebildet sein, so daß sich sowohl ein für den Reibschluß vorgesehenes Einsatzprofil als auch ein Schwenkprofil je auf einer Seite der Balustradenscheibe an diese anlehnen. Die Balustradenscheibe richtet beide Einsatzprofile aus, und durch das Anziehen von Fixierelementen werden die Einsatzprofile und damit die Anpaßeinrichtung und die Balustradenscheibe in ihrer relativen Winkel- und Höhenposition zueinander fixiert, ohne daß innere Spannungen eingeleitet würden. Dies eröffnet die Möglichkeit, auch ziemlich lange Glasscheiben als Balustradenscheiben zu verwenden, was insbesondere bei sehr langen Fahrsteigen günstig ist, und zwar nicht nur von der Montage, sondern auch vom optischen Eindruck her.

Besonders günstig ist es, daß der erfindungsgemäße Reibschluß an dem Reibschluß-Einsatzprofil lediglich die Winkelposition der Balustradenscheibe fixiert, also im unbelasteten Zustand keine Reibungskräfte übertragen muß. Reibungskräfte sind vielmehr lediglich dann zu übertragen, wenn beispielsweise ein Fahrgast seitlich an den Handlauf anstößt, und das entsprechende Kippmoment der Balustradenscheibe aufgefangen werden muß. Die erforderlichen Stützkräfte sind demnach ganz erheblich unter denjenigen, die erforderlich wären, wenn das gesamte Gewicht der Balustrade permanent über eine derartige Verbindung abgestützt werden müßte.

Ein weiterer besonderer Vorteil ergibt sich daraus, daß durch einfachen Austausch eines Einsatzprofiles eine Verwendung auch unterschiedlicher Balustradenglasscheibenstärken mit dem gleichen U-förmigen Lagerprofil möglich ist.

Gemäß einer vorteilhaften Ausgestaltung der Erfindung ist es vorgesehen, daß die Balustradenscheibe unten in dem U-förmigen Kanal für ihre Lagerung elastisch abgestützt ist. Die Justiereinrichtung erlaubt dann zugleich auch eine Höhenfixierung in dem spannungsfreien Zustand, die hauptsächlich gegen Auszug der Balustradenscheibe aus dem der Lagerung dienenden U-förmigen Kanal wirkt. Es versteht sich, daß anstelle der bevorzugten Lagerung auf Kunststoffhülsen, die die als Schraubbolzen ausgebildeten Fixierelemente umgeben, auch eine Lagerung auf einem Vorsprung der als Strangpreßprofil ausgebildeten Lagervorrichtung möglich ist.

Besonders günstig ist es, wenn die beiden Einsatzprofile beidseitig der Balustradenglasscheibe eine gemeinsame Schwenkachse aufweisen. Zwar ist es im Grunde auch möglich, zwei gleichartige Reibschluß-Einsatzprofile zu verwenden, wobei die Schwenkachse beispielsweise auch in der Balustradenscheibe liegen könnte. Bevorzugt ist es jedoch, ein Reibschluß-Einsatzprofil mit einem vergrößerten Radius auszubilden, so daß die Schwenkachse dieses Einsatzprofil jenseits der Balustradenscheibe vorgesehen ist. Dies erlaubt eine noch verbesserte Abstützung über die Fixierelemente, während die Achsenübereinstimmung zur Verhinderung von Innenspannungen auch bei von der Horizontalen abweichend ausgerichteten Lagervorrichtungen beiträgt.

Weitere Einzelheiten, Vorteile und Merkmale ergeben sich aus der nachfolgenden Beschreibung zweier Ausführungsbeispiele anhand der Zeichnung.

Es zeigen:
- Fig. 1: einen Schnitt durch einen Teil einer erfindungsgemäßen Fahrtreppe oder eines erfindungsgemäßen Fahrsteigs, zu Darstellung der Lagervorrichtung und der Anpaßeinrichtung, in einer ersten Ausführungsform; und
- Fig. 2: eine gegenüber der Ausgestaltung gemäß Fig. 1 abgeänderte weitere Ausführungsform in einer weiteren Schnittansicht.

Wie aus Fig. 1 ersichtlich ist, weist eine erfindungsgemäße Fahrtreppe oder ein erfindungsgemäßer Fahrsteig einen Balustradensockel 10 auf, der eine hier als Glasscheibe ausgebildete Balustradenscheibe 12 trägt. Der Balustradensockel 10 weist eine Lagervorrichtung 14 für die Balustradenscheibe 12 auf, die ihrerseits Fixierelemente 16, 18 und eine Anpaßeinrichtung 20 aufweist. In der dargestellten Ausführungsform sind die Fixierelemente je durch Schraubbolzen 16, 18 gebildet, wobei die Fixierelemente 16 der Einspannung der Balustradenscheibe 12 über die Anpaßeinrichtung 20 dienen. Es versteht sich, daß eine Mehrzahl derartiger Fixierelemente 16, 18 über den Verlauf der Fahrtreppe oder des Fahrsteigs vorgesehen sind, wobei deren Anzahl in weiten Bereichen an die Erfordernisse anpaßbar ist.

Die Lagervorrichtung 14 weist ein Strangpreßprofil 22 auf, das über die Fixierelemente 18 an einem L-förmigen Träger 24 aufgehängt ist. Der Schraubbolzen 18 ist zur Sicherstellung einer geringen Bauhöhe mit einem flachen Rundkopf ausgestattet und drehfest in den Träger 24 eingesteckt. Das Strangpreßprofil 22 weist an geeigneter Stelle eine Bohrung auf, deren Durchmesser deutlich größer als der Durchmesser des Schraubbolzens 18 ist. Hierdurch läßt sich eine möglicherweise erforderliche Anpassung an einen horizontalen Versatz sicherstellen.

Es versteht sich, daß anstelle der Aufhängung des Strangpreßprofils 22 an dem Träger 24 über den Schraubbolzen 18 bei einer modifizierten Ausgestaltung das Strangpreßprofil 22 auch auf dem Träger 24 montiert werden könnte. Ferner kann bei Bedarf das Strangpreßprofil 22 noch weiter in der Zeichnungsebene nach links verlängert werden und der Schraubbolzen nach rechts versetzt werden, um die in den Schraubbolzen 18 eingeleiteten Kräfte noch weiter zu reduzieren.

Die Lagervorrichtung 14 und die Anpaßeinrichtung 20 sind über Abdeckprofile und Abdeckbleche aus Aluminium und/oder Stahl abgedeckt. Bei dem dargestellten Ausführungsbeispiel gemäß Fig. 1 schließt sich an ein äußeres seitliches Abdeckblech nach oben ein Abdeckprofil 28 an, das bis zur Balustradenscheibe 12 reicht und dort abgewinkelt und eingeklemmt ist, so daß es dort unverlierbar gehalten ist. Jenseits der Balustradenscheibe 12 ist ein weiteres Abdeckprofil 30 vorgesehen, das in der üblichen Weise eine Schrägfläche 32 sowie auch einen der Innenseite der Fahrtreppe zugewandten Beleuchtungskanal 34 aufweist. In an sich bekannter Weise schließt sich nach unten an den Beleuchtungskanal 34 ein inneres Abdeckblech 36 an, dessen horizontale Position über Justierschrauben 38 zur Erzielung des gewünschten Spaltes zwischen dem Abdeckblech 36 und den Fahrtreppen- oder Fahrsteigstufen einstellbar ist.

Um eine Verkantung der Abdeckung bei Justage über die Justierschrauben zu vermeiden, jedoch dennoch einen bündigen Abschluß des Abdeckprofils 30 an der Balustradenscheibe zu ermöglichen, ist in ebenfalls bekannter Weise ein U-förmiges Ausgleichsblech 40 auf das äußere obere Ende des Abdeckprofils 30 aufgesteckt. Der L-förmige Träger 24 verläuft horizontal und ist auf senkrechten U-Trägern 42 aufgeschweißt. Auch wenn das Schweißen nur geringe Winkelabweichungen nach sich zieht, würden sich diese ohne entsprechende Ausgleichsmaßnahmen an dem Handlauf aufgrund des langen Wirkungsarmes recht stark auswirken. Erfindungsgemäß ist es jedoch vorgesehen, diese Winkelfehler mittels der Anpaßeinrichtung 20 vollständig zu kompensieren. Hierzu weist die Anpaßeinrichtung 20 ein Reibschluß-Einsatzprofil 44 und ein Schwenk-Einsatzprofil 46 auf, die einander bezogen auf die Balustradenscheibe 12 gegenüberliegen.

Das Reibschluß-Einsatzprofil 44 weist zur Balustradenscheibe hin eine Anlagefläche 48 auf, die sich - abgesehen von einem Klemmfortsatz 50 für das Einklemmen das Abdeckprofils 28 - über die gesamte Höhe des Reibschluß-Einsatzprofils 44 erstreckt. Die Anlagefläche 48 ist in der dargestellten Ausführungsform jedoch in der vertikalen Mitte unterbrochen und an ihrem oberen und unteren Ende mit insbesondere elastischen Haltestreifen 52 und 54 ausgestattet.

Das Einsatzprofil 44 weist an der der Anlagefläche 48 gegenüberliegenden Seite eine konvexe Lagerfläche 56 auf. Wie aus Fig. 1 ersichtlich ist, ist es nicht erforderlich, daß die konvexe Lagerfläche 56 sich über die gesamte Höhe des Strangpreßprofils 44 erstreckt; bei dem dargestellten Ausführungsbeispiel sind voneinander beabstandete konvexe Bereiche 58 und 60 an dem oberen und dem unteren Ende des Einsatzprofils 44 vorgesehen. Diese liegen den Haltestreifen 52 und 54 etwa gegenüber. Die Ausgestaltung mit mittigen Ausnehmungen sowohl in dem der Balustradenscheibe 12 zugewandten als auch in dem von der Balustradenscheibe 12 abgewandten Bereich ist materialsparend und erfüllt dennoch die gewünschte Stützfunktion.

Die konvexe Lagerfläche 56 weist einen Radius auf, der größer als der Abstand zur Balustradenscheibe 12 ist. Dementsprechend ist die - im wesentlichen horizontal verlaufende - Achse 62, um die das Einsatzprofil 44 schwenkbar ist, bezogen auf diese jenseits der Balustradenscheibe 12 vorgesehen.

Die konvexe Lagerfläche 56 ist an einer konkaven Gegenlagerfläche 64 mit gleichem Krümmungsradius gelagert. Die Gegenlagerfläche ist an dem Strangpreßprofil 22 ausgebildet.

Das Schwenk-Einsatzprofil 46 weist ebenfalls eine Anlagefläche 66 zur Anlage an der Balustradenscheibe 12 auf, sowie Haltestreifen 68 und 70, die den Haltestreifen 52 und 54 gegenüberliegen. Das Schwenk-Einsatzprofil 46 ist in einer Nut 72 des Strangpreßprofils 22 gelagert, und weist hierzu eine entsprechende ballige Außenfläche auf, die im Grunde der konvexen Lagerfläche 56 entspricht, jedoch einen wesentlich kleineren Radius hat. Über diese Lagerung ist das Schwenk-Einsatzprofil 46 um eine Achse schwenkbar, die bevorzugt mit der Achse 62 des Reibschluß-Einsatzprofils 44 zusammenfällt.

Das obere Ende des Haltestreifens 68 weist in vertikaler Richtung einen Abstand zu der Achse 62 auf, der dem Abstand zwischen der Achse 62 und dem unteren Ende des Haltestreifens 70 entspricht. Da beide Haltestreifen auch gleich breit sind, wird die über die Nut 72 in das Schwenk-Einsatzprofil 46 eingeleitete Haltekraft genau zu gleichen Teilen den Haltestreifen 68 und 70 zugeleitet und damit gleichmäßig verteilt.

Nachdem es sich auch bei dem Schwenk-Einsatzprofil 46 um ein Strangpreßprofil handelt, versteht es sich, daß eine Vergleichmäßigung der Krafteinleitung über den gesamten Weg der Erstreckung der erfindungsgemäßen Fahrtreppe oder des erfindungsgemäßen Fahrsteigs erfolgt.

Das Schwenk-Einsatzprofil 46 weist in dem dargestellten Ausführungsbeispiel an seinem oberen Ende einen Vorsprung 74 auf, der der Lagerung und Abstützung sowohl des Abdeckprofils 30 als auch des Ausgleichsblechs 40 dient.

Das Strangpreßprofil 22 dient sowohl der Aufnahme der Einsatzprofile 44 und 46 als auch indirekt der Abstützung und Einspannung der Balustradenscheibe 12. Hierzu weist das Strangpreßprofil 22 einen U-förmigen Bereich 76 auf, der aus zwei recht massiven Seitenschenkeln 78 und 80 und einem eher dünnen Mittelschenkel 82 besteht. Der Mittelschenkel 82 wirkt als Gelenk, wenn die Fixierelemente 16 oder Schraubbolzen 16 angezogen werden. Bezogen auf den Seitenschenkel 78 wirkt der Seitenschenkel 80 gegenüber dem gelenkbildenden Mittelschenkel als einarmiger Hebel, wobei der Kraftarm über den Abstand zwischen dem Fixierelement 16 und dem Mittelschenkel 82 und der Lastarm über den Abstand zwischen der Nut 72 und dem Mittelschenkel 82 gebildet wird.

Der Schraubbolzen 16 ist in dem in Fig. 1 dargestellten Bereich von einer Hülse 84 umgeben, die beispielsweise aus Gummi, Kunststoff, insbesondere aus einem Elastomer, bestehen kann.

Die Montage der erfindungsgemäßen Fahrtreppe oder des erfindungsgemäßen Fahrsteigs in dem Bereich der Balustradenscheibe erfolgt so, daß zunächst das Einsatzprofil 44 eingesetzt wird.

Über das Abdeckprofil 28 und den Klemmfortsatz 50 wird es in Position gehalten. Das Schwenk-Einsatzprofil 46 wird dann eingesetzt und in den zwischen diesen befindlichen Spalt wird die Balustradenscheibe 12 eingeführt. Während der Montage sollte keine Vorspannung über die Fixierelemente 16 in den U-förmigen Bereich 76 eingeleitet werden, um die Haltestreifen 52, 54, 68 und 70 unbeschädigt zu lassen.

Die Fixierelemente 16 werden dann leicht angezogen, und die Balustradenscheibe 12 wird exakt in ihrer gewünschten vertikalen Position ausgerichtet. Hierbei verschiebt sich die Lagerfläche 56 gegenüber der Gegenlagerfläche 64 in dem gewünschten Ausmaß, und in der erwünschten, exakt ausgerichteten Position werden die Fixierelemente 16 mit dem erforderlichen Anzugsmoment festgezogen, um diese Position zu fixieren.

Aus Fig. 2 ist eine modifizierte Ausgestaltung der Ausführungsform gemäß Fig. 1 ersichtlich. Gleiche Bezugszeichen weisen hier auf gleiche oder entsprechende Teile hin. Im Unterschied zu der Ausgestaltung gemäß Fig. 1 ist das Reibschluß-Einsatzprofil 44 nicht im Bereich der Balustradenscheibe 12, sondern von dieser beabstandet vorgesehen. Die Balustradenscheibe 12 ist dementsprechend zwischen einer Anlagefläche 48, die unmittelbar an dem Seitenschenkel 78 des Strangpreßprofil 22 ausgebildet ist, und dem Schwenk-Einsatzprofil 46 eingespannt. Das Schwenk-Einsatzprofil 46 ist in gleicher Weise wie bei der Ausführungsform gemäß Fig. 1 ausgebildet. Der L-förmige Träger 24 weist eine Bohrung auf, die von einem Schraubbolzen 18 durchtreten wird, und zwar auf einem horizontalen Schenkel 85 des Trägers 24. Das Einsatzprofil 44 ist mit seiner flachen Seite auf dem Schenkel 85 gelagert, so daß seine ballige oder konvexe Lagerfläche nach oben weist. Das Strangpreßprofil 22 weist wieder eine entsprechende Gegenlagerfläche 64 auf, und der Radius von Lagerfläche 56 und Gegenlagerfläche 64 ist so gewählt, daß er jenseits des Schenkels 85 - bezogen auf das Einsatzprofil 44 - zu liegen kommt.

Sowohl das Strangpreßprofil 22 als auch das Einsatzprofil 44 weist eine vergrößerte Bohrung 86 auf, die dem Toleranzausgleich in horizontaler Richtung dienen, und in welcher der Schraubbolzen 18 verläuft.

Die Montage der Balustradenscheibe 12 gemäß der Ausführungsform in Fig. 2 erfolgt so, daß zunächst über die Schraubbolzen 16 die Balustradenscheibe 12 eingespannt wird. Die Schraubbolzen 18 werden zunächst leicht angezogen, und erst nach Ausrichtung der Balustradenscheibe 12 zur Senkrechten mit dem erforderlichen Anzugsmoment festgezogen.

Wie aus Fig. 2 ersichtlich ist, ist bei dieser Ausführungsform die Abdeckung mittels Blechen anstelle der Abdeckprofile 28 und 30 vorgesehen. Es versteht sich, daß eine entsprechende Abdeckung auch mit der Ausführungsform gemäß Fig. 1 kombinierbar ist.

## Patentansprüche

1. Fahrtreppe oder Fahrsteig, mit einem Balustradensockel mit einer Lagervorrichtung für die Lagerung einer Balustradenscheibe, dadurch **gekennzeichnet,** daß die Lagervorrichtung (14) Fixierelemente (16, 18) und eine Anpaßeinrichtung (20) aufweist, mit welcher die Balustradenscheibe (12) vor der Fixierung mindestens in ihrer Winkelposition um eine Achse (62) einstellbar ist, die im wesentlichen parallel zur Längserstreckung der Fahrtreppe oder des Fahrsteigs verläuft.

2. Fahrtreppe oder Fahrsteig nach Anspruch 1, dadurch gekennzeichnet, daß die Anpaßeinrichtung (20) mindestens eine konvexe und eine konkave Lagerfläche (64, 56) aufweist, die an aneinander geführten Einsatzprofilen (22, 44) ausgebildet sind, und daß insbesondere deren Radius im wesentlichen gleich ist und die konvexe Lagerfläche (56) an einem Einsatzprofil (44) der Anpaßeinrichtung (20) und die konkave Lagerfläche (64) an einem Profil oder Träger (22) der Lagervorrichtung (14) ausgebildet ist.

3. Fahrtreppe oder Fahrsteig nach Anspruch 1 oder 2, dadurch gekennzeichnet, daß die Anpaßeinrichtung (20) geführte Einsatzprofile (44, 46) aufweist, deren relative Stellung vor der Fixierung sich in Abhängigkeit von an der Balustradenscheibe (12) anliegenden Anlageflächen (48, 66) der Anpaßeinrichtung (20) einstellt, insbesondere automatisch justiert und/oder zentriert, und diese relative Stellung durch die Fixierung arretiert.

4. Fahrtreppe oder Fahrsteig nach einem der vorhergehenden Ansprüche, dadurch gekennzeichnet, daß die Lagervorrichtung (14) ein Schwenkelement oder Einsatzprofil (46) aufweist, das eine Anlagefläche (66) für die Balustradenscheibe (12) aufweist und um die Achse (62) schwenkbar ist, wobei die Achse (62) insbesondere das Einsatzprofil (46) durchtritt.

5. Fahrtreppe oder Fahrsteig nach einem der vorhergehenden Ansprüche, dadurch gekennzeichnet, daß die Lagervorrichtung (14) ein Reibschlußelement oder Einsatzprofil (44) mit einer balligen Lagerfläche (56) aufweist, das an einer entsprechenden Gegenlagerfläche (64) eines Profils oder Trägers (22) geführt ist und wobei über die Fixierelemente (16, 18) die ballige Lagerfläche (56) und die Gegenlagerfläche (64) durch Druck aufeinander in Reibschluß bringbar sind.

6. Fahrtreppe oder Fahrsteig nach einem der vorhergehenden Ansprüche, dadurch gekennzeichnet, daß eine ballige Lagerfläche (56) eines Einsatzprofils (44) der Anpaßeinrichtung (20) eine Schwenkachse (62) aufweist, die jenseits der Balustradenscheibe (12) angeordnet ist.

7. Fahrtreppe oder Fahrsteig nach einem der vorhergehenden Ansprüche, dadurch gekennzeichnet, daß unmittelbar unterhalb der Balustradenscheibe (12) angeordnete Fixierelemente (16) über Druck auf die Anpaßeinrichtung (20) die Balustradenscheibe (12) einspannen.

8. Fahrtreppe oder Fahrsteig nach einem der vorhergehenden Ansprüche, dadurch gekennzeichnet, daß die Lagervorrichtung (14) ein Profil (22), insbesondere als einstückiges Strangpreßprofil, aufweist, und einen U-förmigen Bereich (76) für die Aufnahme der Balustradenscheibe (12) bildet, deren Seitenschenkel (78, 80) die Fixierelemente (16, 18) und die Anpaßeinrichtung (20) aufnehmen und deren Mittelschenkel (82) ein Gelenk bildet.

9. Fahrtreppe oder Fahrsteig nach einem der vorhergehenden Ansprüche, dadurch gekennzeichnet, daß ein Einsatzprofil (46) der Anpaßeinrichtung (20) in einer Nut (72) eines Seitenschenkels (80) der Lagervorrichtung (14) etwa mittig schwenkbar gelagert ist und daß Anlageflächen (66) des Schwenkelements (46) an der Balustradenscheibe (12) sich im wesentlichen über gleiche Abstände nach oben und unten von der Nut (72) erstrecken.

10. Fahrtreppe oder Fahrsteig nach einem der vorhergehenden Ansprüche, dadurch gekennzeichnet, daß die Fixierelemente (16) Schraubbolzen aufweisen, die Bohrungen in dem Strangpreßprofil (22) der Lagervorrichtung (14) unterhalb der Balustradenscheibe (12) durchtreten und in einem freiliegenden Bereich von einer Hülse (84) aus einem weichen und/oder elastischen Material, insbesondere aus Kunststoff, abgedeckt sind und insbesondere als vertikale Stützelemente für die Balustradenscheibe (12) dienen.

11. Fahrtreppe oder Fahrsteig nach einem der vorhergehenden Ansprüche, dadurch gekennzeichnet, daß die Anpaßeinrichtung (20) ein Reibschlußelement (44) mit diesem zugeordneten, insbesondere dieses durchtretenden, Fixierelementen (18) beabstandet von der Balustradenscheibe (12) und ein Schwenkelement (46) in Anlage an der Balustradenscheibe (12) aufweist, wobei das Einsatzprofil (44) zur Winkelanpassung über die zugeordneten Fixierelemente (18) in Reibschluß fixierbar ist.

12. Fahrtreppe oder Fahrsteig nach einem der vorhergehenden Ansprüche, dadurch gekennzeichnet, daß ein die Lagervorrichtung (14) bildendes Strangpreßprofil (22), insbesondere aus Aluminium, an einem L-Träger (24), insbesondere aus Stahl, und an dessen horizontalen Schenkel (85), angeschraubt ist, wobei eine der Schraubbohrungen (86) vergrößert ist.

13. Fahrtreppe oder Fahrsteig nach einem der vorhergehenden Ansprüche, dadurch gekennzeichnet, daß die Anpaßeinrichtung (20) ausschließlich die Winkelanpassung der Balustradenscheibe (12) erlaubt.

14. Fahrtreppe oder Fahrsteig nach einem der vorhergehenden Ansprüche, dadurch gekennzeichnet, daß die Anpaßeinrichtung (20) die Winkelanpassung und die Höhenanpassung der Balustradenscheibe (12) erlaubt und diese gegenüber Anlageflächen (48, 66) der Anpaßeinrichtung (20) vor der Fixierung verschiebbar ist.

15. Fahrtreppe oder Fahrsteig nach einem der vorhergehenden Ansprüche, dadurch gekennzeichnet, daß die Anpaßeinrichtung (20) beidseits der Balustradenscheibe (12) eingespannte Einsatzprofile (44, 46) für die Abstützung der Balustradenscheibe (12) über die Fixierelemente (16, 18) aufweist, und daß ein Einsatzprofil (44, 46) insbesondere eine Anlagefläche (48, 66) aufweist, die sich über im wesentlichen die ganze Einstecktiefe der Balustradenscheibe (12) in der Lagervorrichtung (14) erstreckt.

16. Fahrtreppe oder Fahrsteig nach einem der vorhergehenden Ansprüche, dadurch gekennzeichnet, daß eine Anlagefläche (48, 66) an einem Einsatzprofil (44, 46) der Anpaßeinrichtung (20) voneinander so weit wie möglich beabstandete, insbesondere elastische, Haltestreifen (52, 54, 68, 70) aufweist, die entlang des unteren Randes der Balustradenscheibe (12) verlaufen.

## Claims

1. An escalator or moving walkway, having a balustrade base with a mounting device for the mounting of a balustrade sheet, characterised in that the mounting device (14) has fastening elements (16,18) and an adjusting means (20) with which the balustrade sheet (12), before being fastened, can be adjusted at least in its angular position about an axis (62) which extends substantially parallel to the longitudinal extent of the escalator or moving walkway.

2. An escalator or moving walkway according to claim 1, characterised in that the adjusting means (20) has at least one convex and one concave bearing surface (64,56), which are formed on insert profiles (22,44) guided on one another, and in that in particular their radius is substantially equal and the convex bearing surface (56) is formed on an insert profile (44) of the adjusting means (20) and the concave bearing surface (64) is formed on a profile or support (22) of the mounting device (14).

3. An escalator or moving walkway according to Claim 1 or 2, characterised in that the adjusting means (20) has guided insert profiles (44,46), the relative position of which, before being fastened, is adjusted depending on abutment surfaces (48,66) of the adjusting means (20) abutting against the balustrade sheet (12), in particular automatically adjusted and/or centred, and locks this relative position by the fastening.

4. An escalator or moving walkway according to any one of the preceding Claims, characterised in that mounting device (14) has a pivot element or insert profile (46) which has an abutment surface (66) for the balustrade sheet (12) and is pivotable about the axis (62), the axis (62) passing in particular through the insert profile (46).

5. An escalator or moving walkway according to any one of the preceding Claims, characterised in that the mounting device (14) has a frictional contact element or insert profile (44) with a spherical bearing surface (56), which is guided on a corresponding counterbearing surface (64) of a profile or support (22), and wherein via the fastening elements (16,18) the spherical bearing surface (56) and the counterbearing surface (64) can be brought into frictional contact by pressing on one another.

6. An escalator or moving walkway according to any one of the preceding Claims, characterised in that a spherical bearing surface (56) of an insert profile (44) of the adjusting means (20) has a pivot axis (62) which is disposed on the other side of the balustrade sheet (12).

7. An escalator or moving walkway according to any one of the preceding Claims, characterised in that fastening elements (16) disposed immediately below the balustrade sheet (12) clamp the balustrade sheet (12) by pressing on the adjusting means (20).

8. An escalator or moving walkway according to any one of the preceding Claims, characterised in that the mounting device (14) has a profile (22), in particular in the form of a one-piece extrusion and a U-shaped zone (76) for accommodating the balustrade sheet (12), the lateral limbs (78,80) of which accommodate the fastening elements (16,18) and the adjusting means (20), and the middle limb (82) of which forms a joint.

9. An escalator or moving walkway according to any one of the preceding Claims, characterised in that an insert profile (46) of the adjusting means (20) is pivotably mounted approximately centrally in a groove (72) of a lateral limb (80) of the mounting device (14), and in that abutment surfaces (66) of the pivoting element (46) extend along the balustrade sheet (12) substantially over equal distances upwardly and downwardly of the groove (72)

10. An escalator or moving walkway according to any one of the preceding Claims, characterised in that the fastening elements (16) have bolts which pass through bores in the extrusion (22) of the mounting device under the balustrade sheet (12) and in an exposed zone are covered by a sleeve (84) of a soft and/or elastic material, in particular of plastics material, and in particular serve as vertical supporting elements for the balustrade sheet (12)

11. An escalator or moving walkway according to any one of the preceding Claims, characterised in that the adjusting means (20) has a frictional contact element (44) with fastening elements (18) associated therewith, in particular passing therethrough, and spaced apart from the balustrade sheet (12), and a pivoting element (46) abutting against the balustrade sheet (12), wherein for angular adjustment the insert profile (44) can be secured in frictional contact via the associated fastening elements (18).

12. An escalator or moving walkway according to any one of the preceding Claims, characterised in that an extrusion (22), in particular of aluminium, forming the mounting device (14) is screwed to an L-shaped support (24), in particular of steel, and to its horizontal limb (85), wherein one of the screw bores (86) is enlarged.

13. An escalator or moving walkway according to any one of the preceding Claims, characterised in that the adjusting means (20) exclusively allows angular adjustment of the balustrade sheet (12).

14. An escalator or moving walkway according to any one of the preceding Claims, characterised in that the adjusting means (20) makes possible angular adjustment and vertical adjustment of the balustrade sheet (12) and the latter, before being fastened, can be displaced relative to abutment surfaces (48,66) of the adjusting means (20).

15. An escalator or moving walkway according to any one of the preceding Claims, characterised in that the adjusting means (20) has insert profiles (44) clamped on either side of the balustrade sheet (12) serving to support the balustrade sheet (12) via the fastening elements (16,18), and in that one insert profile (44,46) in particular has an abutment surface (48,66) which extends over substantially the entire insert depth of the balustrade sheet (12) in the mounting device (14).

16. An escalator or moving walkway according to any one of the preceding Claims, characterised in that an abutment surface (48,66) has on an insert profile (44,46) of the adjusting means (20) retaining strips (52,54,68,70), in particular elastic, which are spaced apart as far as possible and which extend along the lower edge of the balustrade sheet (12).

## Revendications

1. Escalier roulant ou trottoir roulant comprenant un socle de balustrade avec un dispositif de support pour le support d'une vitre de balustrade, caractérisé en ce que le dispositif de support (14) présente des éléments de fixation (16, 18) et un dispositif d'ajustement (20) grâce auquel, avant la fixation, la vitre de balustrade (12) est réglable au moins dans sa position angulaire autour d'un axe (62) qui est sensiblement parallèle à l'extension longitudinale de l'escalier roulant ou du trottoir roulant.

2. Escalier roulant ou trottoir roulant selon la revendication 1, caractérisé en ce que le dispositif d'ajustement (20) présente au moins une surface d'appui convexe et une surface d'appui concave (64, 56) qui sont réalisées sur des profilés de projection jointe (22, 44) guidés l'un contre l'autre et en ce que notamment, leur rayon est sensiblement identique, en ce que la surface d'appui convexe (56) est réalisée sur un profilé de projection jointe (44) du dispositif d'ajustement (20) et en ce que la surface d'appui concave (64) est réalisée sur un profilé ou un support (22) du dispositif de support (14).

3. Escalier roulant ou trottoir roulant selon la revendication 1 ou 2, caractérisé en ce que le dispositif d'ajustement (20) présente des profilés de projection jointe (44, 46) guidés dont la position relative avant la fixation se règle en fonction des surfaces d'appui (48, 66) du dispositif d'ajustement (20) adjacentes à la vitre de balustrade (12), en particulier est automatiquement ajustée et/ou centrée et en ce que cette position relative se bloque par la fixation.

4. Escalier roulant ou trottoir roulant selon l'une quelconque des revendications précédentes, caractérisé en ce que le dispositif de support (14) présente un élément pivotant ou un profilé de projection jointe (46) qui offre une surface d'appui (66) pour la vitre de balustrade (12) et pivote autour de l'axe (62), l'axe (62) traversant notamment le profilé de projection jointe (46).

5. Escalier roulant ou trottoir roulant selon l'une quelconque des revendications précédentes, caractérisé en ce que le dispositif de support (14) présente un élément à friction ou un profilé de projection jointe (44) avec une surface d'appui (56) bombée, ledit élément à friction ou profilé de projection jointe étant guidé contre une surface correspondante de butée (64) d'un profilé ou d'un support (22) et la surface d'appui (56) bombée ainsi que la surface de butée (64) pouvant être amenées en position de friction par pression l'une sur l'autre par l'intermédiaire des éléments de fixation (16, 18).

6. Escalier roulant ou trottoir roulant selon l'une quelconque des revendications précédentes, caractérisé en ce qu'une surface d'appui (56) bombée d'un profilé de projection jointe (44) du dispositif d'ajustement (20) présente un axe pivotant (62) qui est disposé de l'autre côté de la vitre de balustrade (12).

7. Escalier roulant ou trottoir roulant selon l'une quelconque des revendications précédentes, caractérisé en ce que des éléments de fixation (16) disposés juste au-dessous de la vitre de balustrade (12) serrent la vitre de balustrade (12) par l'intermédiaire de la pression exercée sur le dispositif d'ajustement (20).

8. Escalier roulant ou trottoir roulant selon l'une quelconque des revendications précédentes, caractérisé en ce que le dispositif de support (14) présente un profilé (22), notamment en tant que profilé filé d'un seul bloc et forme une zone en U (76) pour le logement de la vitre de balustrade (12), en ce que les segments latéraux (78, 80) dudit dispositif de support logent les éléments de fixation (16, 18) et le dispositif d'ajustement (20) et en ce que le segment central (82) du même dispositif forme une articulation.

9. Escalier roulant ou trottoir roulant selon l'une quelconque des revendications précédentes, caractérisé en ce qu'un profilé de projection jointe (46) du dispositif d'ajustement (20) est monté dans une rainure (72) d'un segment latéral (80) du dispositif de support (14) de manière à pivoter à peu près au centre, et en ce que des surfaces d'appui (66) de l'élément pivotant (46) contre la vitre de balustrade (12) s'étendent essentiellement à des intervalles identiques vers Te haut et vers le bas à partir de la rainure (72).

10. Escalier roulant ou trottoir roulant selon l'une quelconque des revendications précédentes, caractérisé en ce que les éléments de fixation (16) présentent des boulons filetés qui traversent des alésages dans le profilé filé (22) du dispositif de support (14) au-dessous de la vitre de balustrade (12), qui dans une zone non protégée, sont couverts par une gaine (84) réalisée dans une matière flexible et/ou élastique, en particulier en plastique et servent notamment d'éléments de support verticaux pour la vitre de balustrade (12).

11. Escalier roulant ou trottoir roulant selon l'une quelconque des revendications précédentes, caractérisé en ce que le dispositif d'ajustement (20) présente un élément à friction (44) avec des éléments de fixation (18) affectés à ce dernier, en particulier traversant ce dernier, et situés à distance de la vitre de balustrade (12), et un élément pivotant (46) en appui contre la vitre de balustrade (12), le profilé de projection jointe (44) pouvant être fixé, selon un serrage à friction, par l'intermédiaire des éléments de fixation (18) correspondants, en vue de l'ajustement angulaire.

12. Escalier roulant ou trottoir roulant selon l'une quelconque des revendications précédentes, caractérisé en ce qu'un profilé filé (22) formant le dispositif de support (14), notamment en aluminium, est vissé sur un support en L (24), notamment en acier et sur les segments horizontaux (85) dudit support en L, l'un des alésages de vis (86) étant agrandi.

13. Escalier roulant ou trottoir roulant selon l'une quelconque des revendications précédentes, caractérisé en ce que Te dispositif d'ajustement (20) permet exclusivement l'ajustement angulaire de la vitre de balustrade (12).

14. Escalier roulant ou trottoir roulant selon l'une quelconque des revendications précédentes, caractérisé en ce que le dispositif d'ajustement (20) permet l'ajustement angulaire et l'ajustement en hauteur de la vitre de balustrade (12), et en ce que cette dernière peut être déplacée par rapport aux surfaces d'appui (48, 66) du dispositif d'ajustement (20), avant la fixation.

15. Escalier roulant ou trottoir roulant selon l'une quelconque des revendications précédentes, caractérisé en ce que le dispositif d'ajustement (20) présente des profilés de projection jointe (44, 46) serrés des deux côtés de la vitre de balustrade (12) pour le soutien de la vitre de balustrade (12) par les éléments de fixation (16, 18), et en ce qu'un profilé de projection jointe (44, 46) présente notamment une surface d'appui (48, 66) qui s'étend sensiblement sur toute la profondeur d'insertion de la vitre de balustrade (12) dans le dispositif de support (14).

16. Escalier roulant ou trottoir roulant selon l'une quelconque des revendications précédentes, caractérisé en ce qu'une surface d'appui (48, 66) contre un profilé de projection jointe (44, 46) du dispositif d'ajustement (20) présente des bandes de maintien (52, 54, 68, 70) écartées le plus possible l'une de l'autre, notamment des bandes de maintien élastiques, qui s'étendent le long du bord inférieur de la vitre de balustrade (12).
